# EUROPÄISCHE PATENTSCHRIFT

(11) **EP 1 000 568 B1**
(45) Veröffentlichungstag und Bekanntmachung des Hinweises auf die Patenterteilung: **09.02.2005**
(21) Anmeldenummer: 99120675.6
(22) Anmeldetag: 19.10.1999
(51) Int. Cl.: A47B 47/02, A47B 95/00

(54) **Schrankwand in Systembauweise**
Cupboard wall for system construction
Parois de placard pour construction de systèmes

(30) Priorität: 21.10.1998 DE 19848506
(43) Veröffentlichungstag der Anmeldung: 17.05.2000
(73) Patentinhaber: Goldbach Innenausbau GmbH, D-63773 Goldbach (DE)
(72) Erfinder: Eberhard, Wolfgang, 61118 Bad Vilbel (DE); Weber, Heinrich, 97846 Partenstein (DE); Marx, Reinhard, 68623 Lampertheim-Neuschloss (DE)
(74) Vertreter: Thürer, Andreas

(56) Entgegenhaltungen:
- EP-A- 0 330 748
- WO-A-97/48309
- DE-C- 4 229 975
- US-A- 2 887 351
- US-A- 4 447 099

## Beschreibung

Die Erfindung bezieht sich auf eine Schrankwand in Systembauweise mit im wesentlichen vertikal angeordneten, zumindest randseitig profilierten Endwänden bzw. entsprechend diesen gebildeten und in einem frei wählbaren Raster angeordneten Zwischenwänden sowie mit die Endwände bzw. die jeweils im Raster benachbart zueinander angeordneten Zwischenwände zumindest an deren oberem und unterem Ende überbrückenden Konstruktionsböden, i.e. Stahlblechböden, die jeweils über Verbindungselemente mit den Seiten-, i.e. Endwänden, und Zwischenwänden verbunden sind, wobei die Konstruktionsböden aus Stahlblech hergestellt sind.

Mit Hilfe von Schrank- und Trennwänden in Systembauweise lassen sich innerhalb fixer Baustrukturen leicht raumteilende und flurbildende Schrankfronten bilden, die durchgehend raumhoch sein können.

Einen Hinweis auf Schrankwände in Skelettbauweise ergibt sich andeutungsweise aus der DE 42 29 975. Bei einer derartigen Konstruktion bestehenden die tragenden Endwände der Schrankwand aus einer Holzplatte, insbesondere einer laminierten Spanplatte, auf der beidseitig jeweils eine Profilschiene, vorzugsweise aus Aluminium oder einer Aluminiumlegierung aufgepresst ist. An den seitlichen Profilschienen lassen sich in bekannter Weise Möbelbeschlagteile befestigen, die Möbelteile entweder gelenkig, wie z. B. zwischen einer Schrankwand und einer Schranktür, oder aber fest - wie z. B. zwischen einer Endwand und einer Rückwand - miteinander verbinden.

Der Aufwand zur Erstellung solcher Schrankwände ist recht hoch, da nicht nur unterschiedliche Materialien auf Lager gehalten sowie bearbeitet und vor Ort fest zusammengefügt werden müssen, sondern die Handhabung, insbesondere die Überkopfmontage der Konstruktionsböden, ist wegen des vergleichsweise hohen Gewichtes der verwendeten Spanplatten recht schwierig. Auch das Recyceln der hergestellten Schrankwände ist wegen der unterschiedlichen Werkstoffe recht aufwendig.

Die WO 97/48309 offenbart ein Möbelstück mit im wesentlichen vertikal angeordneten, zumindest randseitig profilierten Wänden sowie mit die Wände zumindest an deren oberem und unterem Ende überbrückenden Konstruktionsböden, die jeweils mit den Wänden verbunden sind, wobei die Konstruktionsböden aus Stahlblech hergestellt sind.

Der Erfindung liegt die Aufgabe zugrunde, eine in Systembauweise erstellte Schrankwand der eingangs genannten Art zu schaffen, die sich insbesondere durch die Verwendung von preiswert herzustellenden und formstabilen Konstruktionsböden besonders leicht vor Ort erstellen und bei Bedarf auch wieder ebenso leicht abbauen lässt.

Diese Aufgabe wird erfindungsgemäss dadurch gelöst, dass jeweils im Eckbereich von parallel zu einer Bodenfläche des Stahlblechbodens verlaufenden, abgewinkelten Stegflächen Ausnehmungen angeordnet sind, durch die sich die Verbindungselemente die, zum Zusammenhalt der Seiten- bzw. Zwischenwände mit dem jeweils zugehörigen Konstruktionsboden angeordnet sind, erstrecken, und die Verbindungselemente jeweils einen an einem Profilbereich der Seiten- bzw. Zwischenwand festschraubbaren, im wesentlichen U-förmig gebogenen Haltewinkel mit Gewindebohrungen und einen damit zusammenwirkenden Höhensteller sowie einen im wesentlichen L-förmig gebogenen Befestigungswinkel aufweisen, der mit seinem einen Schenkel in einer Nut des Profilbereichs und mit seinem anderen Schenkel mit dem Stahlblechboden verschraubbar ist.

Es hat sich herausgestellt, dass die Verwendung von Stahlblech für die Konstruktionsböden, d. h. für den oberen und unteren Abschluss einer Schrankwand, dann besondere Vorteile ergibt, wenn die Dicke des Stahlblechbodens zwischen 0,5 bis 1,5 mm, vorzugsweise 1 mm, beträgt Ein derartiger Stahlblechboden gewährleistet nicht nur eine hinreichende Stabilität sondern er ist bei einer Dicke von 1 mm mit 8 kP im Vergleich beispielsweise zu einer 22 mm starken Spanplatte mit einem Gewicht von ca. 17,5 kP vergleichsweise leicht Die Handhabung und der Zusammenbau einer Schrankwand mit derart hergestellten Stahlblechböden weist mithin erhebliche Vorteile auf.

Stahlblechböden der in Rede stehenden Art lassen sich auch hinsichtlich ihrer Oberflächenbeschaffenheit besonders leicht behandeln. So kann der Stahlblechboden, beispielsweise pulverbeschichtet bzw. einbrennlackiert ausgebildet sein. Zu einer Verbesserung des Stabilitätsverhaltens ist der Stahlblechboden an seinen Randkanten zumindest einfach, vorzugsweise mehrfach abgewinkelt ausgebildet. Neben einer Verbesserung der Stabilität ergibt sich auf diese Art eine vergleichsweise grosse Möglichkeit, Blendleisten oder Blendstreifen und/oder Dichtstreifen anzubringen, sofern dies notwendig sein sollte.

Nach einer besonders vorteilhaften Ausgestaltung der Erfindung ist vorgesehen, dass die Seiten- bzw. Zwischenwand von einer einstückig durchgehenden Strangprofilplatte gebildet ist. In diesem Fall kann ganz auf Holz als Seiten- bzw. Zwischenwand verzichtet werden. Die Strangprofilplatte kann beispielsweise aus einem metallischen Werkstoff, vorzugsweise Aluminium, insbesondere einer Aluminium-Magnesium-Silicium-Legierung gebildet sein. Wenn man das Strangprofil als Hohlprofil ausbildet, ergibt sich nicht nur die erforderliche Stabilität, sondern es kann auch insgesamt die ästhetische Wirkung einer aus einer Kombination von aus Aluminiumprofilen hergestellten Seiten- und Zwischenwänden und aus Stahlblech hergestellten Konstruktionsböden wesentlich erhöht werden. Zu diesem Zweck können die Außenseiten der Strangprofilplatten bzw. der Stahlbleche behandelte Flächen aufweisen.

Ein bevorzugtes Ausführungsbeispiel der Erfindung ist in der Zeichnung dargestellt und wird im folgenden näher erläutert. Es zeigen:
- Figur 1: eine Darstellung einer Endwand-Befestigung einer Schrankwand,
- Figur2: eine der Figur 1 entsprechende Darstellung im Bereich einer Zwischenwand einer Schrankwand,
- Figur 3: eine perspektivische Darstellung eines Eckbereichs von der Innenseite,
- Figur 4: eine Seitenansicht auf den Eckbereich,
- Figur 5: einen speziell ausgebildeten Befestigungswinkel zur Befestigung eines Stahlblechbodens mit einer End- bzw. Zwischenwand in der Vorderansicht,
- Figur 6: die zugehörige Aufsicht,
- Figur 7: die entsprechende Seitenansicht des Befestigungswinkels,
- Figur 8: einen Teil einer End- bzw. Zwischenwand mit einem darin eingesetzten Befestigungswinkel zur Aufnahme eines Stahlblechbodens,
- Figur 9: eine entsprechende Darstellung bei vormontiertem, aber noch nicht verschraubtem Stahlblechboden,
- Figur 10: eine entsprechende Darstellung bei fertig montiertem Stahlblechboden,
- Figur 11: eine Aufsicht auf einen Stahlblechboden mit einer diesen abstützenden Aussteifungsstrebe im verkleinerten Maßstab und
- Figur 12: die zugehörige Seitenansicht.

In Figur 1 ist eine Schrankwand angedeutet, die in bekannter Weise in Systembauweise zwischen einem Fußboden 2 und einer nicht dargestellten Decke raumhoch eingebaut sein kann. Die Schrankwand weist in Figur 1 eine Endwand 4 auf. Eine im wesentlichen identisch ausgebildete Zwischenwand 5 ist in Figur 2 gezeigt. Weitere Zwischenwände 5 und eine auf der rechten Seite liegende Endwand 4 sind nicht dargestellt. Endwände und Zwischenwände unterscheiden sich im wesentlichen nur dadurch, dass die Endwände 4 endseitig und die Zwischenwände frei wählbar in einem bestimmten Raster im mittleren Bereich der Schrankwand angeordnet sind. Die End- und Zwischenwände sind über zumindest einen unteren Konstruktionsboden 6 und einen identisch, jedoch spiegelbildlich angeordneten oberen Konstruktionsboden mit in weiter unten näher beschriebener Weise ausgebildeten und in den Eckbereichen angeordneten Verbindungselementen 8 miteinander verbunden. Eine auf der Rückseite der Schrankwand befindliche Rückwand und Vorderelemente, wie Türen oder dergleichen, sind der Übersichtlichkeit halber nicht dargestellt.

Die Endwände 4 und die Zwischenwände 5 bestehen aus einer durchgehenden, d. h. einstückigen Strangprofilplatte 2 aus einem metallischen Werkstoff, vorzugsweise Aluminium oder einer Aluminiumlegierung, wie z. B. einer Aluminium-Magnesium-Silicium-Legierung. Im einzelnen weist die Strangprofilplatte einen als Hohlprofil ausgebildeten Mittelbereich 11 sowie zwei sich beidseitig daran anschließende schienenartige Profilbereiche 12 auf. An den seitlichen Profilbereichen 12 lassen sich in weiter unten näher beschriebener Weise Verbindungselemente in Form von Möbelbeschlagteilen befestigen.

Einzelheiten der Befestigung zwischen dem Stahlblechboden 6, beispielsweise für den unteren Konstruktionsboden, und einer Endwand 4 bzw. einer Zwischenwand 5 ergeben sich aus den Figuren 1 und 2, wobei Einzelheiten dieser Befestigung im Eckbereich eines Stahlblechbodens 6 auch in den Figuren 3 und 4 gezeigt sind. Der Stahlblechboden 6 ist beispielsweise pulverbeschichtet bzw. einbrennlackiert. An seinen Randkanten ist der Stahlblechboden mehrfach abgewinkelt ausgebildet, so dass sich eine rechtwinklig abgewinkelte, nach vorne weisende Stirnfläche 13 ergibt Erforderlichenfalls kann an der sichtbaren Stirnfläche 13 ein gegebenenfalls mit einem Dichtstreifen 7 versehener Verblendstreifen 10 befestigt, vorzugsweise aufgeklebt sein. Der Dichtstreifen dient z. B. zum Abdichten einer Tür 3. Die Stimfläche 13 geht an ihrer Unterseite in eine im wesentliche parallel zum Stahlblechboden 6 verlaufende Stegfläche 14 über. An dieser Stegfläche 14 sind Clipse 15 befestigt, in die ein Stegteil 16 einer im wesentlichen im Querschnitt L-förmig ausgebildeten Blendleiste 17 einhängbar ist. Diese Blendleiste 17 verdeckt teilweise einen nach oben weisenden Schenkel 18 einer Sockelleiste 19, die mit einem abgewinkelten Bodenteil 21 auf einer Unterlage, beispielsweise dem Fußboden 2, verschraubbar ist. Auf der Bodenfläche 21 der Sockelleiste 19 stützt sich ein Höhensteller 22 ab, dessen Anordnung und Lagerung sich auch aus den Figuren 3 und 4 ergibt. Der Höhensteller 22 ist in einen U-förmig abgewinkelten Haltewinkel 23 eingeschraubt, der an der Unterseite des Profilbereichs 12 an der Endwand (Figur 1) bzw. an der Zwischenwand 5 (Figur 2) angeschraubt ist. Mit Abstand oberhalb des Höhenstellers 22 ist ein im wesentlichen L-förmig ausgebildeter Befestigungswinkel 24 angeordnet, der mit seinem einen Schenkel 25, z. B. über eine Madenschraube 24', in einer Nut 1 des Profilbereichs 12 der Strangprofilplatte 11 befestigt ist und der mit seinem anderen Schenkel 26 sich im wesentlichen unterhalb des Stahlblechbodens 6 erstreckt. Sowohl im Stahlblechboden 6 als auch im Befestigungswinkel 24, nämlich in dessen Schenkel 26, sind korrespondierende Befestigungsöffnungen 27, 28 und Durchgangsbohrungen 29, 31 angeordnet. Über die Durchgangsbohrungen 29, 31 kann der Höhensteller 22 in an sich bekannter Weise verstellt werden, um den Stahlblechboden 6 entsprechend auszurichten. In die Befestigungsöffnungen 27, 28 läßt sich nach Montage eine Befestigungsschraube 30 einsetzen, um den Stahlblechboden 6 zu arretieren.

Die Verbindung gemäß Figur 2 im Bereich der Zwischenwand 5 entspricht derjenigen bezüglich der beschriebenen Anordnung in Figur 1 bei einer Endwand, lediglich mit dem Unterschied, dass auf der dem Höhensteller 22 gegenüberliegenden Fortsetzungseite wiederum ein Befestigungswinkel 24 eingesetzt ist, um den nächsten Stahlblechboden 6 befestigen zu können.

Um die Montage des Stahlblechbodens zu vereinfachen bzw. zu ermöglichen, sind in der seitlichen Stirnfläche 13 des Stahlblechbodens 6 eine Ausnehmung 32 und in der im wesentlichen horizontal verlaufenden Stegfläche 14 eine horizontal verlaufende Rechteckausnehmung 33 angeordnet, so wie das aus Figur 3 ersichtlich ist.

Der obere Konstruktionsboden ist mit dem unteren Konstruktionsboden 6 identisch ausgebildet, er wird lediglich spiegelbildlich versetzt eingebaut.

Wie aus den Figuren 5 bis 7 ersichtlich, besitzt der Befestigungswinkel 24 im Übergangsbereich zwischen seinem einen Schenkel 25 und seinem anderen Schenkel 26 einen U-förmig zurückgebogenen Hakenteil 34, der durch eine Materialreduzierung die Funktion eines Gelenkes übernehmen kann, wie das weiter unten näher beschrieben ist. An der Innenseite eines zum Hakenteil 34 führenden Stegs 35 des einen Schenkels 26 ist eine zum anderen Schenkel 25 weisende Rastnase 36 angeordnet, die am Steg 35 angesetzt werden kann, zweckmäßigerweise aber aus dem Stegmaterial herausgedrückt wird. In weiter unten näher beschriebener Weise wirkt die Rastnase 36 im montierten Zustand des Stahlblechbodens 6 mit einer in dessen seitlichen Stirnfläche 13' eingebrachten, beispielsweise ausgestanzten Rastausnehmung 37 zusammen, wie diese beispielsweise aus Figur 8 ersichtlich ist. Wenn der Stahlblechboden 6 entsprechend der Darstellung in Figur 9 von oben her auf den freistehenden Schenkel 26 des Befestigungswinkels 24 aufgesetzt ist, liegt die Rastnase 36 innerhalb der Rastausnehmung 37. Da in dieser Stellung der Befestigungswinkel 24 über die Stirnfläche 13' des Stahlblechbodens 6 ein wenig aufgedrückt ist, was durch die Gelenkfunktion des Hakenteils 34 möglich ist, nimmt der Schenkel 26 eine Lage ein, die beispielsweise mit der Bodenfläche des Stahlblechbodens 6 einen Winkel von 1° bis 5°, vorzugsweise von 3° einnimmt. Der Schenkel 26 kann aber auch von vornherein geringfügig schräg verlaufen. Wenn nun der im Vergleich zum Schenkel 25 des Befestigungswinkels 24 lange, beispielsweise doppelt so lang ausgebildete Schenkel 26, durch die Befestigungsschraube 30 nach oben gezogen wird, so wie das aus Figur 10 ersichtlich ist, wird unter Rückbewegung des Hakenteils 34 der Steg 35 des Schenkels 26 nach rechts gebogen. Durch diese Rückbiegung des Stegs 35 entsteht zwischen diesem und der zugewandten Innenseite der Stirnfläche 13' des Stahlblechbodens 6 eine vergleichsweise große Preßfläche, so wie sie in Figur 10 mit gekreuzten Linien 41 angedeutet ist. Eine derartige Preßwirkung hat den besonderen Vorteil, dass etwa zwischen den einzelnen Bauteilen der Schrankwand vorhandene Luft über die Spannwirkung wieder herausgenommen werden kann, so dass die Schrankwand leicht in einen einwandfrei montierten Zustand gebracht werden kann. Ein derartiges Einrasten des Stahlblechbodens 6 in den Befestigungswinkel 24 hat vor allen Dingen dann große Vorteile, wenn der Konstruktionsboden 6 im oberen Bereich einer Schrankwand eingesetzt werden soll. Der Stahlblechboden 6 läßt sich in aller Regel von einer Person in die Rastposition drücken, wonach das endgültige Verschrauben relativ einfach durchgeführt werden kann. Durch die vorstehend beschriebene Spann- bzw. Federwirkung ergibt sich beim Aufbau einer Schrank- bzw. Trennwand direkt von vornherein relativ schnell ein stabiler Konstruktionsaufbau.

Um die oben beschriebene Federwirkung bzw. Spannwirkung des Befestigungswinkels 24 zu ermöglichen, besteht dieser vorzugsweise aus einem vergüteten Bandstahl.

Bei besonders großflächigen Stahlblechböden 6 kann durch eine in seiner Bodenfläche im wesentlichen mittig anschraubbare Stützstrebe 38 der Stahlblechboden abgestützt werden, so wie das aus den Figuren 11 und 12 ersichtlich ist. Die im Querschnitt U-förmig ausgebildete Stützstrebe 38 besitzt an ihrem unteren Ende eine Einschweißmutter 42, in die eine nicht dargestellte Schraube über eine Öffnung 43 im Stahlblechboden eingeschraubt werden kann. Auf diese Weise läßt sich die Stützstrebe, insbesondere wenn diese an ihren Vorderkanten abgeschrägt ist, unter Verschwenken leicht in die in Figur 11 gezeigte Stützlage einbringen.

Die Erfindung ist außer bei Schrankwänden z. B. auch bei raumteilenden Schränken einsetzbar.

## Patentansprüche

1. Schrankwand in Systembauweise, mit im wesentlichen vertikal angeordneten, zumindest randseitig profilierten Endwänden, i.e. Seitenwänden, bzw. entsprechend diesen ausgebildeten und in einem frei wählbaren Raster angeordneten Zwischenwänden sowie mit die Endwände bzw. die jeweils im Raster benachbart zueinander angeordneten Zwischenwände zumindest an deren oberem und unterem Ende überbrückenden Konstruktionsböden, i.e. Stahlblechböden, die jeweils über Verbindungselemente mit den Seiten- bzw. Zwischenwänden verbunden sind, wobei die Konstruktionsböden (6) mit Stegflächen aus Stahlblech hergestellt sind, **dadurch gekennzeichnet, dass** jeweils im Eckbereich von den parallel zu einer Bodenfläche des Stahlblechbodens (6) verlaufenden, abgewinkelten Stegflächen (14) Ausnehmungen (32, 33) angeordnet sind, durch die sich Verbindungselemente (8) die, zum Zusammenhalt der Seiten- bzw. Zwischenwände mit dem jeweils zugehörigen Konstruktionsboden (6) angeordnet sind, erstrecken, und die Verbindungselemente (8) jeweils einen an einem Profilbereich (12) der Seiten- bzw. Zwischenwand (4, 5) festschraubbaren, im wesentlichen U-förmig gebogenen Haltewinkel (23) mit Gewindebohrungen (20) und einen damit zusammenwirkenden Höhensteller (22) sowie einen im wesentlichen L-förmig gebogenen Befestigungswinkel (24) aufweisen, der mit seinem einen Schenkel (25) in einer Nut (1) des Profilbereichs (12). und mit seinem anderen Schenkel (26) mit dem Stahlblechboden (6) verschraubbar ist.

2. Schrankwand nach Anspruch 1, **dadurch gekennzeichnet, dass** der Stahlblechboden (6) eine Dicke zwischen 0,5 mm bis 1,5 mm, vorzugsweise von 1 mm, aufweist.

3. Schrankwand nach Anspruch 1 oder 2, **dadurch gekennzeichnet, dass** der Stahlblechboden (6) oberflächenbehandelt ist.

4. Schrankwand nach Anspruch 3, **dadurch gekennzeichnet, dass** die Oberfläche des Stahlblechbodens (6) pulverbeschichtet bzw. einbrennlackiert ist.

5. Schrankwand nach einem oder mehreren der Ansprüche 1 bis 4, **dadurch gekennzeichnet, dass** der Stahlblechboden (6) an seinen Randkanten zumindest einfach, vorzugsweise mehrfach abgewinkelt ausgebildet ist.

6. Schrankwand nach Anspruch 5, **dadurch gekennzeichnet, dass** an der sichtbaren Seite zumindest der rechtwinklig zur Bodenfläche abgewinkelten Stirnfläche (13) ein gegebenenfalls mit einem Dichtstreifen (7) versehener Verblendstreifen (10) befestigt, vorzugsweise aufgeklebt ist.

7. Schrankwand nach Anspruch 5 oder 6, **dadurch gekennzeichnet, dass** an einer im wesentlichen parallel zur Bodenfläche des Stahlblechbodens (6) verlaufenden Stegfläche (14) Clipse (15) zum Einhängen einer im Querschnitt im wesentlichen L-förmigen Blendleiste (17) befestigt sind.

8. Schrankwand nach Anspruch 1 bis 7, **dadurch gekennzeichnet, dass** der Befestigungswinkel (24) im Übergangsbereich zwischen seinem einen Schenkel (25) und seinem anderen Schenkel (26) als U-förmig zurückgebogener Hakenteil (34) ausgebildet ist, der durch Materialreduzierung gegenüber den Schenkeln (25 bzw. 26) eine Art Gelenk bildet.

9. Schrankwand nach Anspruch 8, **dadurch gekennzeichnet, dass** an der Innenseite eines zum Hakenteil (34) führenden Stegs (35) des einen Schenkels (26) eine zum anderen Schenkel (25) weisende Rastnase (36) angeordnet ist, die im montierten Zustand des Stahlblechbodens (6) mit einer in dessen seitlichen Stirnfläche (13') eingebrachten Rastausnehmung (37) zusammenwirkt.

10. Schrankwand nach Anspruch 9, **dadurch gekennzeichnet, dass** der im Bereich des Stahlblechbodens (6) liegende Schenkel (26) im Vergleich zu dem anderen Schenkel (25) länger, beispielsweise etwa doppelt so lang ausgebildet ist.

11. Schrankwand nach Anspruch 10, **dadurch gekennzeichnet, dass** der lange Schenkel (26) des Befestigungswinkels (24) in seiner an der Endwand (4) bzw. der Zwischenwand (5) befestigten, d. h. angeschraubten Lage und bei eingerastetem, aber noch nicht verschraubten Stahlblechboden (6) zu dessen Bodenfläche unter einem Winkel zwischen 1° bis 5°, vorzugsweise 2° geneigt angeordnet ist.

12. Schrankwand nach einem oder mehreren der Ansprüche 1 bis 11, **dadurch gekennzeichnet, dass** der Befestigungswinkel (24) aus einem vergüteten Bandstahl hergestellt ist.

13. Schrankwand nach einem oder mehreren der Ansprüche 1 bis 12, **dadurch gekennzeichnet, dass** der Stahlblechboden (6) durch eine in seiner Bodenfläche im wesentlichen mittig anschraubbare Stützstrebe (38) abstützbar ist

14. Schrankwand nach einem oder mehreren der Ansprüche 1 bis 13, **dadurch gekennzeichnet, dass** der auf einer winkelförmigen Sockelleiste abgestützte Höhensteller (22) über eine im Stahlblechboden (6) und eine im zugewandten Schenkel (26) des Befestigungswinkels (24) befindliche Durchtrittsöffnung (29, 31) verstellbar ist

15. Schrankwand nach einem oder mehreren der Ansprüche 1 bis 14, **dadurch gekennzeichnet, dass** die End- (4) bzw. Zwischenwand (5) von einer einstückig durchgehenden Strangprofilplatte (9) gebildet ist

16. Schrankwand nach Anspruch 15, **dadurch gekennzeichnet, dass** die Strangprofilplatte (9) aus einem metallischen Werkstoff, vorzugsweise Aluminium, insbesondere einer Aluminium-Magnesium-Silicium-Legierung gebildet ist.

## Claims

1. Cabinet wall in a framework-like method of construction comprising essentially vertically arranged end panels, i.e side panels, which are profiled at least at the edge, and/or partition walls constructed according to these panels, respectively which are arranged in an arbitrary grid pattern, further comprising construction plates, i.e. steel panel plates, which bridge the end panels or partition walls, respectively, which are arranged adjacent to each other in a grid pattern, at least at their upper and lower end and which are respectively connected with the sidewalls respectively the partition walls by connecting elements, whereas the construction plates (6) are made of steel panels with ridge areas, **characterized in that** in the region of the edges of the bend ridge areas (14), which proceed parallel to a surface of the basement plate of the steel panel plates, recesses (32, 33) are arranged, which are extended through by connecting members (8), which are arranged for connecting the side walls respectively the partition walls to the respective engineering basement plates (6), and that the connecting members (8) comprise in each case a support bracket (23), which is mainly bent U-shaped, with threaded holes (20), which is tightenable to a profile area (12) of the side wall respectively the partition wall (4,5), and a cooperating height setting element (22), and a connecting bracket (24), which is substantially bent L-shaped and which is screwable together with one blade (25) in a groove (1) of the profile area (12) and with the other blade (26) of the steel panel plate (6).

2. Cabinet wall according to claim 1, **characterized in that** the steel panel plate (6) has a thickness between 0,5 mm to 1,5 mm, preferably 1,0 mm.

3. Cabinet wall according to claim 1 or 2, **characterized in that**, the steel panel plate (6) is surface treated.

4. Cabinet wall according to claim 3, **characterized in that**, the surface of the steel panel plate is powder coated or burn-in varnished.

5. Cabinet wall according to to one or more of the claims 1 to 4, **characterized in that**, the steel panel plate (6) is constructed at least single bend, preferably multiple bend, at its rim edges.

6. Cabinet wall according to claim 5, **characterized in that**, at the visible side of at least the front surface, that is right angle bent to the plate face a dressing-stripe, which is as the case may be provided with a sealing strip, is fixed, preferably affixed.

7. Cabinet wall according to claim 5 or 6, **characterized in that** clips (15), that are provided for hanging in of an ridge (17), which is cross-sectionally essentially L-shaped, are fixed at an bend ridge area (14), which is extending essentially parallel to the plate face of the steel panel plate (6).

8. Cabinet wall according to claim 1 to 7, **characterized in that**, the connecting bracket (24) in the transition region between one blade (25) and the other blade (26) is constructed as a U-shaped bent back clamp element (34), that is providing a form of a link by reduction of material relative to the blades (25 or 26).

9. Cabinet wall according to claim 8, **characterized in that** at the inner side of a ridge leading to the clamp-element (34) of one blade (26) a lug (36) is provided leading to the other blade (25), that in the mounted statues of the steel panel plate (6) cooperates with a lug-hole in the side face surface (13') of the steel panel plate (6).

10. Cabinet wall according to claim 9, **characterized in that** the blade (26) arranged in the region of the steel panel plate (6) is longer in comparison to the other blade (25) for example two times longer.

11. Cabinet wall according to claim 10, **characterized in that** the longer blade (26) of the connecting bracket (24) in its fixed, that is screwed on, position at the endwall (4) respectively partition wall (5) and is arranged inclined to its plate face under an angle between 1° to 5°, preferably 2° with engaged but just not screwed on steel panel plate (6).

12. Cabinet wall according to one or more of the claims 1 to 11, **characterized in that** the connecting bracket (24) is made of annealed shaped flat metal.

13. Cabinet wall according to one or more of the claims 1 to 12, **characterized in that** the steel panel plate (6) is supported by a supporting rod (38), that is screwable essentially central in its plateface.

14. Cabinet wall according to one or more of the claims 1 to 13, **characterized in that** the height setting element (22) supported on an angle-shaped baseboard is adjustable by an aperture (29) in the steel panel plate (6) and an aperture (31) in the facing blade (26) of the connecting bracket (24).

15. Cabinet wall according to one or more of the claims 1 to 14, **characterized in that** the endwall (4) and partition wall (5) is built of a single continuous line profile plate (9).

16. Cabinet wall according to claim 15, **characterized in that** the line profile plate (9) is made of a metallic material, preferably aliminium, especially -Aluminium-Magnesium- Silicium-Alloy.

## Revendications

1. Parois de placard pour construction de systèmes, comportant des parois terminales disposées de manière sensiblement verticale, c'est-à-dire des parois latérales qui sont profilées du moins en leurs bords resp. des parois intermédiaires réalisées de manière correspondante à celles-ci, lesquelles sont disposées selon une trame librement sélectionnable, ainsi que des étagères de construction, c'est-à-dire des étagères en tôle d'acier qui font la jonction entre les parois terminales resp. les parois intermédiaires qui sont respectivement voisines dans la trame, au moins en leur extrémité supérieure et en leur extrémité inférieure, et qui sont assemblées avec les parois latérales resp. les parois intermédiaires respectivement par l'intermédiaire d'éléments d'assemblage, les étagères de construction (6) étant fabriquées avec des surfaces de rebord en tôle d'acier, **caractérisées en ce que** sont ménagés, respectivement au niveau du coin des surfaces de rebord pliées (14), lesquelles sont parallèles à une surface d'étagère de l'étagère en tôle d'acier (6), des creux (32, 33) traversés par des éléments d'assemblage (8) disposés aux fins de tenir ensemble les parois latérales resp. les parois intermédiaires et l'étagère de construction (6) respectivement associée et **en ce que** les éléments d'assemblage (6) comportent respectivement un angle de maintien (23) plié sensiblement en forme de U avec des perçages filetés (20), lequel peut être vissé à bloc à une zone profilée (12) de la paroi latérale resp. intermédiaire (4, 5) et un élément de réglage en hauteur (22) qui coopère avec lui ainsi qu'un angle de fixation (24) plié sensiblement en forme de L, lequel peut être vissé en l'une de ses branches (25) dans une rainure (1) de la zone profilée (12) et, en son autre branche (26), avec l'étagère en tôle d'acier (6).

2. Parois de placard selon la revendication 1, **caractérisées en ce que** l'étagère en tôle d'acier (6) présente une épaisseur comprise entre 0,5 mm et 1,5 mm et de préférence de 1 mm.

3. Parois de placard selon la revendication 1 ou 2, **caractérisées en ce que** l'étagère en tôle d'acier (6) a subi un traitement de surface.

4. Parois de placard selon la revendication 3, **caractérisées en ce que** la surface de l'étagère en tôle d'acier (6) est pourvue d'un revêtement par poudre ou est vernie au vernis à cuire.

5. Parois de placard selon l'une ou plusieurs des revendications 1 à 4, **caractérisées en ce que** l'étagère en tôle d'acier (6), en ses arêtes de bord, est réalisée de manière pliée du moins une fois et de préférence plusieurs fois.

6. Parois de placard selon la revendication 5, **caractérisées en ce qu'**est fixée, et de préférence collée, une bande de parement (10) pourvue, le cas échéant, d'une bande d'étanchéité (7) sur la face visible d'au moins la face frontale (13) pliée à angle droit par rapport à la surface de l'étagère.

7. Parois de placard selon la revendication 5 ou 6, **caractérisées en ce que** des clips (15) pour accrocher une bande de parement (17) dont la section est sensiblement en forme de L sont fixés à une surface de rebord (14) sensiblement parallèle à la surface de l'étagère en tôle d'acier (6).

8. Parois de placard selon la revendication 1 à 7, **caractérisées en ce que** l'angle de fixation (24) est réalisé, dans la zone de passage de l'une de ses branches (25) à son autre branche (26), en tant que partie de crochet (34) repliée en forme de U, laquelle constitue une espèce d'articulation par réduction du matériau par rapport aux branches (25 resp. 26).

9. Parois de placard selon la revendication 8, **caractérisées en ce qu'**est situé, sur la face interne d'un rebord (35) de l'une (26) des branches, lequel conduit à la partie de crochet (34), un ergot d'arrêt (36) tourné vers l'autre branche (25), lequel ergot coopère, à l'état monté de l'étagère en tôle d'acier (6), avec une encoche d'arrêt (37) ménagée dans la surface frontale latérale (13') de celle-ci.

10. Parois de placard selon la revendication 9, **caractérisées en ce que** la branche (26) située dans la zone de l'étagère en tôle d'acier (6) est réalisée de manière à être plus longue, par exemple, d'une longueur à peu près double, en comparaison avec l'autre branche (25).

11. Parois de placard selon la revendication 10, **caractérisées en ce que** la branche longue (26) de l'angle de fixation (24), en sa position fixée à la paroi terminale (4) resp. à la paroi intermédiaire (5), c'est-à-dire vissée, et l'étagère en tôle d'acier (6) étant encliquetée, mais pas encore vissée, est située de manière inclinée en formant un angle compris entre 1° et 5°, et de préférence de 2° par rapport à la surface d'étagère de celle-ci.

12. Parois de placard selon l'une ou plusieurs des revendications 1 à 11, **caractérisées en ce que** l'angle de fixation (24) est réalisé en acier feuillard de traitement.

13. Parois de placard selon l'une ou plusieurs des revendications 1 à 12, **caractérisées en ce que** l'étagère en tôle d'acier (6) peut prendre appui par un montant d'appui (38) vissable de manière sensiblement centrale dans sa surface d'étagère.

14. Parois de placard selon l'une ou plusieurs des revendications 1 à 13, **caractérisées en ce que** l'élément de réglage en hauteur (22) appuyé sur une plinthe angulaire est réglable par l'intermédiaire d'un orifice de passage (29, 31) situé dans l'étagère en tôle d'acier (6) et dans la branche (26) de l'angle de fixation (24) en regard.

15. Paroi de placard selon l'une ou plusieurs des revendications 1 à 14, **caractérisée en ce que** la paroi terminale (4) resp. intermédiaire (5) est constituée par une plaque de profilé continu (9) continue en une seule pièce.

16. Paroi de placard selon la revendication 15, **caractérisée en ce que** la plaque de profilé continu (9) est constituée par un matériau métallique, de préférence par de l'aluminium, et en particulier par un alliage d'aluminium, de magnésium et de silicium.
